# FASCICULE DE BREVET EUROPEEN

(11) **EP 3 618 662 B1**
(45) Date de publication et mention de la délivrance du brevet: **19.01.2022**
(21) Numéro de dépôt: 18715676.5
(22) Date de dépôt: 04.04.2018
(51) Int. Cl.: A44C 7/00

(54) **FERMOIR POUR ARTICLE DE BIJOUTERIE ET JOAILLERIE**
VERSCHLUSS FÜR SCHMUCKSTÜCK
CLASP FOR JEWELLERY ITEM

(30) Priorité: 03.05.2017 MC 2643; 31.01.2018 MC 2665
(43) Date de publication de la demande: 11.03.2020
(73) Titulaire: JCP Système Ltd, 1704-01 Ile Maurice (MU)
(72) Inventeur: PELLEGRINO, Jean- Charles, 06480 La Colle sur Loup (FR)
(74) Mandataire: Schuffenecker, Thierry
(86) Numéro de dépôt international: PCT/EP2018/058528
(87) Numéro de publication internationale: WO 2018/202378

(56) Documents cités:
- DE-C- 359 250
- US-A1- 2013 298 603
- US-B1- 6 557 220

## Description

### Domaine technique de l'invention

La présente invention concerne les dispositifs d'attache des articles de bijouterie et joaillerie, et notamment un fermoir universel pour boucle d'oreilles.

### Etat de la technique

Le système de fermoir conventionnel pour boucle d'oreille, dit « ALPA », tel qu'il est représenté dans la figure 1A, est largement utilisé dans la plupart des pays. Il se compose d'un fermoir 2 doté de pastilles rondes de 6 ou 7millimètres de diamètre comportant deux ailettes 3 et 4 sur les côtés, montées sur ressort, et d'une tige transversale 1 avec un cran dans lequel le système vient se bloquer. Par pression sur ces deux ailettes 3 et 4, le système s'ouvre et permet de dégager la tige 1. Le système est très fin, 2 millimètres, ce qui rend la prise en main du mécanisme très difficile, et notamment pour toute une catégorie de personnes susceptibles d'apprécier le port d'article et bijoux de joaillerie.

US 2013/298603 décrit un ensemble de support de boucle d'oreille comprenant un montant de boucle d'oreille ayant une rainure de verrouillage, un corps, une poignée et un ressort. Le ressort est monté sur la poignée, laquelle est ajustée à l'intérieur du corps de telle sorte que le ressort appuie à une extrémité contre la poignée et à une autre extrémité contre le corps. Ensemble, la poignée et le corps maintiennent une ouverture pour recevoir la tige de boucle d'oreille, la poignée maintenant une arête de verrouillage à l'intérieur de l'ouverture. Le ressort sollicite la crête de verrouillage vers le centre de l'ouverture. Lorsque la poignée est enfoncée contre la pression du ressort, la poignée pivote, éloignant la crête de verrouillage du centre de l'ouverture, ce qui permet d'insérer la tige de boucle d'oreille dans l'ouverture. Lorsque la dépression de la poignée est relâchée, la sollicitation du ressort ramène l'arête de verrouillage vers le centre de l'ouverture, engageant la rainure de verrouillage du montant.

### Exposé de l'invention

La présente invention a pour objet de faciliter et d'améliorer l'usage et la prise en main du système de fermoir pour articles de bijouterie et plus particulièrement pour boucles d'oreille, tout en assurant une sécurité fiable de ces dernières.

La présente invention a pour but également de proposer un dispositif d'attache universel pour article de bijouterie, et notamment un fermoir pour boucle d'oreille offrant une surface de pression plus importante et une prise en main plus ergonomique.

Un troisième but de la présente invention consiste à proposer un fermoir de boucle d'oreille aisé à manipuler, même pour les personnes d'âge respectable, et qui reste bon marché à la fabrication.

C'est un quatrième but de la présente invention que de fournir un fermoir de boucle d'oreille qui soit compatible avec les tiges des systèmes de verrouillage ALPA, afin d'offrir une solution alternative plus sécurisé pour les boucles d'oreilles et bijoux déjà existants.

L'invention réalise ces buts au moyen d'un fermoir pour article de bijouterie ou de joaillerie qui comprend :
- un corps de base ayant une base horizontale percée en son centre d'un orifice destiné à recevoir une tige crantée, le corps de base comportant un cylindre de guidage vertical, une première et seconde branches supports (120) comportant chacun, en leur partie inférieure, un alésage destiné à recevoir une goupille d'assemblage et d'articulation;
- une première mâchoire comportant deux pattes dotées chacune d'un alésage configuré pour venir en alignement avec les alésages des branches supports ;
- une seconde mâchoire comportant deux pattes dotées chacune d'un alésage configuré pour venir en alignement avec les alésage des branches supports ainsi que ceux de la première mâchoire, et matérialiser une articulation XX'.

Les bords première et seconde mâchoire présentent un profil légèrement convexe et configuré pour coopérer avec les côtés des branches supports du corps de base afin de permettre une légère rotation des deux mâchoires autour de l'axe d'alignement des
alésages et de mettre en œuvre un mécanisme de verrouillage d'une tige crantée

Dans un mode de réalisation particulier, le corps de base comporte, au dessus des alésages des première et seconde branches une poutre de renfort horizontale reliant les branches de support au cylindre de guidage. De préférence, la poutre de renfort horizontale comporte un picot vertical disposé entre le tube de guidage et la branche support et qui est configuré pour recevoir un ressort de rappel destiné au mécanisme de verrouillage.

Dans un mode de réalisation particulier, le ressort de rappel est un ressort à spirale doté de deux extrémités présentant un angle compris entre 70° et 110° et, de préférence, égal à 85,5°.

De préférence, la première mâchoire comporte une première rainure de guidage permettant d'assurer le guidage d'une première extrémité du ressort de rappel et, de manière similaire, la seconde mâchoire comporte une seconde rainure de guidage permettant d'assurer le guidage d'une seconde extrémité du ressort de rappel.

Ainsi, le guidage au fond des deux rainures des extrémités du ressort à spirale assurer une force de rappel efficace permettant aux mâchoires de revenir à leur position initiale lorsque cesse la pression exercée sur elles.

Dans un mode de réalisation particulier, les extrémités du ressort à spirale sont courbes de façon à faciliter leur glissement dans les rainures de guidages.

De préférence, la première mâchoire comporte une première surface d'appui et, fixée à cette dernière, une première lame de verrouillage ayant une épaisseur correspondant au crantage d'une tige (1). De manière similaire, la seconde mâchoire comporte une deuxième surface d'appui permettant le support et la fixation par soudage d'une seconde lame de verrouillage de même épaisseur.

De préférence, les première et seconde lame de verrouillage présentent la forme d'un U et sont positionnées l'une par rapport à l'autre de manière à configurer un espace central pouvant s'agrandir avec la pression d'un doigt exercée sur les mâchoires, entraînant leur légère rotation.

Dans un mode de réalisation particulier, les première et seconde mâchoires présentent la forme d'un bec de canard comportant, sur la surface extérieure, un profil de surface permettant d'accroître l'impression de pression au niveau des doigts de l'utilisateur. De préférence, on pourra disposer un crantage sur la surface extérieure de ces mâchoires.

Dans un mode de réalisation particulier , la première mâchoire comporte un interstice entre lesdites première et seconde patte égale à D, et en ce que ladite seconde mâchoire (300) comporte un interstice entre lesdites première et seconde patte égale à d, avec d<D.

De préférence, le corps de base comporte, au niveau du cylindre de guidage, un évidement permettant de faciliter la mise en place du ressort à spirale sur son picot.

Dans un mode de réalisation particulier, le cylindre de guidage et les première et seconde lame sont configurées pour permettre l'insertion d'une tige conforme au standard ALPA (marque déposée).

### Description des dessins

D'autres caractéristiques, but et avantages de l'invention apparaîtront à la lecture de la description et des dessins ci-après, donnés uniquement à titre d'exemples non limitatifs. Sur les dessins annexés :
La figure 1A illustre le système de fermoir conventionnel pour boucle d'oreille dit « ALPA ».
Les figures 1B et 1C sont deux vues perspectives, respectivement avant et arrière, d'un mode de réalisation d'un fermoir conforme à la présente invention.
Les figures 2A et 2B illustrent plus particulièrement une vue de face et une vue de dessus du corps de base 100.
Les figures 2C, 3A et 3B illustrent trois vues en perspective permettant de montrer les détails des éléments structurels du corps de base 100.
La figure 4A est une vue de dessus de la mâchoire 200.
Les figures 4B et 4C sont deux vues perspectives montrant des détails de la mâchoire 200.
Les Figures 5A et 5B illustrent respectivement deux vues en perspective des mâchoires 200 et 300 .
La figure 6A illustre le détail du ressort à spirale
Les figures 6B à 6F illustrent successivement cinq phases de montage du mécanisme de fermoir.
La figure 7 est une première vue éclatée en perspective des différents constituants du fermoir.
La figure 8 est une vue de côté des différents constituants du fermoir.
La figure 9 est une seconde vue éclatée en perspective des différents constituants du fermoir.
La figure 10 est une troisième vue éclatée en perspective des différents constituants du fermoir.
Les figures 11A , 11B, 11C et 11D montrent différentes perspectives du dispositif assemblé.
Les figures 12A et 12B montrent deux coupes du dispositif en position « ouvert » permettant le dégagement de la broche 1.
Les figures 13A et 13B illustrent deux coupes de dispositif en position « fermé », montrant le verrouillage de la broche ou tige 1, assurant la sécurité du fermoir.

### Description d'un mode de réalisation préféré

Les figures 1B et 1C montrent deux vues perspectives, respectivement avant et arrière montrant la présentation extérieure d'un fermoir amélioré assurant un verrouillage sécurisé et de grande fiabilité pour une broche ou tige 1 qui pourra être d'ailleurs une broche originellement conçue pour un système de fermoir « ALPA » (marque déposée).

A cet égard, comme on le verra plus en détail dans la suite, l'invention propose une solution alternative pour une paire de boucles d'oreilles déjà dotées d'un système de type ALPA, en vue de leur substituer un fermoir plus sécurisé.

Comme on le voit dans les figures 1B et 1C, l'invention se compose d'un corps de base 100 comportant une base 101 légèrement arrondie pour permettre un contact agréable à l'oreille et dotée en son centre d'un orifice 102 destiné à recevoir une broche ou tige 1 qui pourra être une tige de type ALPA ou tout autre clou d'oreille. Comme cela est connue une tige de type ALPA comporte un cran qui est basé sur une gorge correspondant à un évidement circulaire permettant de verrouiller la tige. Le corps de base 100 comporte deux branches supports 110 et 120 dotées chacune dans leur partie inférieure d'un orifice (resp. 111, 121) pour y permettre l'insertion d'une goupille 800 (illustrée dans les figures 7, 9 et 10) réalisant une articulation permettant une légère rotation possible de deux corps latéraux ou mâchoires, respectivement 200 et 300, permettant de réaliser le verrouillage de la broche ou tige 1.

Les figures 2A et 2B montrent une vue de face et une vue de dessus du corps de base 100, tandis que les figures 2C, 3A et 3B illustrent plus particulièrement trois vues en perspective permettant de montrer le détail des éléments structuraux du corps de base 100.

Le corps de base 100 comporte, outre les deux branches de support 110 et 120, respectivement gauche et droite, un cylindre de guidage 102 qui est disposé au centre du corps de base 100 et qui est destiné à servir de logement pour recevoir la broche ou tige 1 d'un article de bijouterie ou joaillerie. Comme on le voit sur la figure 2A en particulier, le cylindre de guidage 102 matérialise un axe vertical YY'. Il convient de noter qu'il remplit une double fonction de stabilisation et de renfort de la tige 1 afin de protéger mécaniquement cette dernière contre des flexions excessives.

Dans un mode de réalisation préféré, le corps de base 100 comporte en outre une poutre de renfort horizontale 103 reliant les deux branches de support 110 et 120 au cylindre de guidage dans le but de rigidifier l'ensemble de la structure. La poutre de renfort horizontale 103 comporte un picot vertical 104 disposé au milieu de l'espace existant entre le tube de guidage 102 et la branche de support 120. Ce picot 104 sera destiné, comme on le verra plus loin, au positionnement d'un ressort à spirale 400 (illustré dans les figures 6, 6C, 6D, 7-10).

Les figures 2A, 2B, 2C, 3A et 3B illustrent également le positionnement, en partie basse des branches de support 110 et 120, des orifices 111 et 121 venant matérialiser un second axe horizontal X-X' qui servira à recevoir une goupille d'assemblage et d'articulation 800, comme cela apparaît dans les vues perspectives éclatées 7, 9 et 10 qui seront décrites ci-après. Dans un mode de réalisation particulier, le tube de guidage 102 est percé également des deux côtés afin de permettre l'insertion de la goupille 800.

L'on note également que la partie supérieure de chacune de branches de support 110 et 120 comporte un système d'accrochage permettant la fixation d'un flasque ou d'une plaque de maintien 700 destinée à obturer l'intégralité du mécanisme, une fois son assemblage effectué.

L'on décrit à présent le détail de structure des mâchoires 200 et 300 qui constituent des éléments important du dispositif. Chacune des mâchoires 200 et 300 présente une forme généralement demi-circulaire, conçue pour englober la totalité du mécanisme fonctionnel mais aussi pour offrir à l'utilisateur une surface de pression plus importante pour la mise en œuvre du mécanisme, allant bien au-delà de la faible surface des ailettes du système conventionnel ALPA.

Dans un mode de réalisation préférentiel, chacune des mâchoires 200 our 300 présente la forme d'un bec de canard venant s'assembler sur l'articulation XX' du corps de base 100. Comme cela est visible dans la figure 11, les bords des mâchoires 200 et 300 présentent un profil légèrement convexe et configuré pour coopérer avec les côtés des branches de support 110 et 120, afin de permettre une légère rotation autour de l'axe XX'.

La figure 4A présente une vue de dessus de la mâchoire 200, tandis que les figures 4B et 4C illustrent deus vues perspective de cette même mâchoire 200. Cette mâchoire 200 comporte, dans sa partie inférieure, deux pattes 210 et 220 dotées chacune d'un alésage 211 et 221 adapté pour le passage de la goupille 800, dans le but de permettre l'assemblage de la mâchoire 200 autour de l'axe XX' de la figure 3B. La mâchoire comporte en outre, disposé au dessus des pattes 210 et 220, une rainure de guidage 230 qui servira, comme on le verra plus loin, au guidage d'une extrémité du ressort à spirale 400.

Disposé au-dessus de la rainure 230, la mâchoire 200 comporte une première surface d'appui 250 permettant le support d'une première lame 500 (illustrée en figure 7) fixée via un picot 250, ainsi qu'une seconde surface de contact 260 destinée au support d'un flasque ou couvercle 700 illustré également en figure 7.

Dans un mode de réalisation particulier, la lame 500 est fixée à la première surface d'appui 250 par soudage au niveau du picot 250.

La mâchoire 300 présente une structure similaire à celle de la mâchoire 200, comme cela apparaît clairement sur les figures 5A et 5B illustrant, en perspective, les deux mâchoires positionnées l'une face à l'autre. L'on observe ainsi que la mâchoire 300 comporte, elle également, deux pattes 310 et 320 dotées chacune d'un alésage (resp. 311, 321) pour le passage de la goupille 800, mais également d'une rainure de guidage 330, ainsi que deux surfaces d'appui 340 et 360 destinées à servir d'appui respectivement à une seconde lame 600 (fixée via un pivot 350) et au flasque ou couvercle 700.

L'on observera, comme cela apparaît clairement sur les figures 5A et 5B, que la seule différence de structure entre les mâchoires 200 et 300 réside dans l'interstice entre les deux pattes 210-220 (resp. 310-320). La mâchoire 200 présente un espacement ***D*** entre les deux pattes 210/220 qui est plus important que l'espacement ***d*** entre les pattes 310/320 de la mâchoire 300.

Cette différence d'espacement ***d*** et ***D*** est calculé pour permettre le positionnement des alésages sous la poutre 103 du corps de base 100 et, finalement, l'assemblage de l'articulation XX' par l'alignement de tous les alésages 111, 121, 212, 221, 312, 321 et 121.

La figure 6A illustre le détail du profil du ressort en spirale 400 , destiné à venir se positionner sur le picot 104 de la poutre 103 du corps de base 100. On notera, comme cela est visible sur les figures 2B et 2C, qu'un léger évidement circulaire peut être aménagement sur la circonférence du cylindre de guidage 102 dans le but d'aménagement un espace suffisant entre le contour externe de ce cylindre et le picot 104.

Dans un mode de réalisation particulier, le ressort en spirale 400 comporte deux branches faisant entre elles un angle compris entre 70° et 110° et, de préférence, égal à 85,5°, et chacune des branches ayant une extrémité terminale courbe permettant d'assurer un glissement souple au fond des rainures de glissement 230 et 330. De préférence, les extrémités des branches présentent, comme cela apparaît dans la figure 6A, un angle d'environ 20°.

Les figures 6B à 6F illustrent cinq phases successives d'assemblage du dispositif de fermoir.

Dans une première phase, comme cela est visible dans la figure 6B, l'on vient rapprocher la mâchoire 200 du corps de base 100 afin de venir aligner les alésages 111-121 du corps de base avec les alésages 211 et 221 de la mâchoire 200 , laissant un espacement libre de D entre les deux alésages 211 et 221.

Dans une seconde phase, illustrée dans la figure 6C, l'on vient positionner le ressort de rappel 400 sur le picot 104 du corps de base 100.

Puis, dans une troisième phase, illustrée dans la figure 6D, l'on vient rapprocher la seconde mâchoire 300 du corps de base 100, afin de venir engager les deux pattes 310 et 320 à l'intérieur de l'espace disponible D laissé par les pattes 210 et 220 de la mâchoire 200.

Lorsque le ressort est positionné de façon à ce que chacune de ses extrémités se trouve logé dans la rainure de guidage correspondante (230, 330) de la mâchoire correspondante, l'on vient assembler l'articulation XX' en venant insérer la goupille 800 - visibles dans les figures 7, 9 et 10 - dans l'alignement des alésages 111, 121, 212, 221, 312, 321 et 121.

Cette goupille 800 pourra ensuite être soudée à ses extrémités 111 et 121 et un ultime percement au niveau du tube de guidage 120 permettra de dégager le volume interne de celui-ci de la partie centrale de la goupille 800 , afin de permettre l'insertion d'une tige ou d'une broche 1.

L'on vient ensuite, dans une quatrième phase, insérer deux lames de verrouillages, respectivement 500 et 600, de manière à constituer l'élément de verrouillage du dispositif. A cet effet, on utilise un ensemble de deux lames, en forme de U, et présentant un contour en correspondance avec les surface d'appui 240 et 340 des mâchoires 200 et 300. La lame 500 (resp. 600) présente un orifice permettant de venir la fixer sur le picot 250 (resp. 350) de la surface d'appui 240 (resp. 350) de la mâchoire 200 (resp. 300).

Une fois correctement positionnés sur leur picot respectifs 250/350, comme cela apparaît dans la figure 6F, les profils en U des deux lames 500 et 600 s'engagent l'un dans l'autre libérant un espace central permettant le verrouillage du cran de verrouillage de la tige.

En effet lorsque l'on vient appuyer avec deux doigts sur la surface externe des mâchoires 200 et 300, l'on vient rapprocher les deux axes de picots 250 et 350 l'un de l'autre. Les lames 500-600 étant fixées à ces même picots, l'espacement central vient alors s'élargir, ce qui permet de dégager la gorge de la broche ou le cran de la tige 1, comme cela est illustré dans les coupes des figures 12A et 12B.

Dès que l'on relâche la pression sur les mâchoires 200 et 300, le ressort de rappel 400 exerce une force de rappel venant alors éloigner les picots 250 et 350, ce qui amène alors au retour à la position initiale, comme cela est illustré dans les coupes des figures 13A et 13B.

Ainsi, le dispositif permet, très efficacement et avec une grande sécurité, un verrouillage d'une tige doté d'un ou plusieurs crans de verrouillage.

Une fois le dispositif assemblé, celui-ci peut être fermé au moyen d'un capot ou d'un flasque 700. Dans un mode de réalisation particulier, le capot 700 comporte, en son centre comme cela est illustré dans les figures 7-10, un bossage permettant de venir en butée sur les lames 500 et 600.

Dans un mode de réalisation particulier, on observe également que le cylindre de guidage 102 comporte, dans sa partie supérieure, une forme légèrement arrondie pour faciliter les mouvements respectifs des lames 500 et 600, résultant de la rotation des mâchoires 200 et 300.

Grâce à cette disposition, il en résulte une grande souplesse de mouvement des mâchoires autour de l'articulation XX'.

Le fermoir est destiné, comme on l'a vue, à être associé à une broche ou une tige de type crantée, c'est-à-dire comportant au moins gorge permettant de venir réaliser, par combinaison avec les lames du dispositif, un ensemble de verrouillage sécurité et efficace.

Enfin, pour faciliter au maximum l'utilisation du dispositif, chacune des deux mâchoires 200 et 300 comportent, au niveau de leur surface externe, une rugosité configurée pour permettre d'améliorer la sensation de préhension pour une utilisatrice ou un utilisateur, facilitant ainsi encore davantage la mise en œuvre du mécanisme de verrouillage. Lorsque celle-ci ou celui-ci presse les deux mâchoires 200 et 300 en les saisissants par la partie crantée de ces dernières, les deux mâchoires pivotent légèrement autour de l'axe XX'. Les lames 500 et 600 soudées sur les mâchoires 200 et 300 s'écartent de la tige crantée, ce qui permet de dégager la gorge ou le cran de la tige pour resserrer le système, ou le retirer complètement.

Lorsque l'utilisateur relâche la pression exercée sur les mâchoires 200 et 300, le ressort 400 exerce une force de rappel, permettant de venir rapprocher les lames 500 et 600 soudées sur les mâchoires 200 et 300, sur la tige de réglage 1 et fixe le fermoir.

## Revendications

1. Un dispositif de fermoir pour article de bijouterie ou de joaillerie comprenant :
- un corps de base (100) comportant une base horizontale (101) percée en son centre d'un orifice (102) destiné à recevoir une tige crantée (1), ledit corps de base (100) comportant un cylindre de guidage (102) vertical et une première (110) et seconde branche support (120), dans lequel la première branche support comporte dans sa partie inférieure un premier alésage (111) destiné à recevoir une goupille d'assemblage et d'articulation (800) horizontale, dans lequel la seconde branche support (120) comporte dans sa partie inférieure un second alésage (121) destiné à recevoir ladite goupille d'assemblage et d'articulation (800);
- une première mâchoire (200) comportant une première patte (210) dotée d'un troisième alésage (211) et une seconde patte (220) dotée d'un quatrième alésage (221), lesdits troisième et quatrième alésages étant configurés pour venir en alignement avec lesdits premier et second alésages (111, 121);
- une seconde mâchoire (300) comportant une première patte (310) dotée d'un cinquième alésage (311) et une seconde patte (320) dotée d'un sixième alésage (321), lesdits cinquième (311) et sixième (321) alésages étant configurés pour venir en alignement avec lesdits premier et second alésages (111, 121);
dans lequel les bords desdites première et seconde mâchoires (200; 300) présentent un profil légèrement convexe et configuré pour coopérer avec les côtés desdites branches support (110, 120) afin de permettre une légère rotation des deux mâchoires (200, 300) autour de l'axe d'alignement des alésages dans le but de mettre en œuvre un mécanisme de verrouillage d'une tige crantée

2. Dispositif selon la revendication 1 **caractérisé en ce que** le corps de base (100) comporte, au dessus desdits premiers et second alésage (111, 121) une poutre de renfort horizontale (103) reliant lesdites branches de support (110, 120) audit cylindre de guidage (120), ladite poutre de renfort (103) comportant un picot vertical (104) disposé au milieu de l'espace existant entre ledit tube de guidage (102) et la branche support (120), ledit picot vertical (104) étant configuré pour recevoir un ressort de rappel (400) pour le mécanisme de verrouillage.

3. Dispositif selon la revendication 2 **caractérisé en ce que** ledit ressort de rappel (400) comporte deux extrémités présentant un angle compris entre 70° et 110° et, de préférence, égal à 85,5°, et
dans lequel ladite première mâchoire (200) comporte une première rainure de guidage (230) permettant d'assurer le guidage d'une première extrémité dudit ressort à spirale (400);
dans lequel ladite seconde mâchoire (300) comporte une seconde rainure de guidage (330) permettant d'assurer le guidage d'une seconde extrémité dudit ressort à spirale (400);
dans lequel le guidage desdites première et seconde extrémités dudit ressort à spirale (400) assure la force de rappel des mâchoire vers leur position initiale en cas d'arrêt de pression sur lesdites mâchoires.

4. Dispositif selon la revendication 3 **caractérisé en ce que** les extrémités dudit ressort sont courbes de façon à faciliter leur glissement dans lesdites première (230) et seconde (330) rainures de guidage.

5. Dispositif selon la revendication 1 **caractérisé en ce que** ladite première mâchoire (200) comporte une première surface d'appui (250) et, fixée à cette dernière, une première lame de verrouillage (500) d'épaisseur correspondant au crantage d'une tige (1) ; et
ladite seconde mâchoire (300) comporte une deuxième surface d'appui (350) et, fixée à cette dernière, une seconde lame de verrouillage (600) d'épaisseur correspondant au crantage d'une tige (1) ;
dans lequel lesdites première et seconde lame de verrouillage présentent la forme d'un U et sont positionnées l'une par rapport à l'autre de manière à former un espace central pouvant s'agrandir avec une pression de doigt entraînant la rotation desdites première et seconde mâchoires (200, 300) .

6. Dispositif selon la revendication 1 **caractérisé en ce que** lesdites première et seconde mâchoire (200, 300) présente la forme d'un bec de canard comportant, sur la surface extérieure, un profil de surface permettant d'accroître l'impression de pression au niveau des doigts de l'utilisateur.

7. Dispositif selon la revendication 5 **caractérisé en ce qu'**il comporte un capot (700) venant en butée sur lesdites première et secondes lames, ledit capot permettant d'obturer le dispositif.

8. Dispositif selon la revendication 5 **caractérisé en ce que** ledit cylindre de guidage (102) comporte, dans sa partie supérieure, une forme légèrement arrondie pour faciliter les mouvements respectifs desdites première et seconde lames (500, 600) lors de la légère rotation desdites première et seconde mâchoires (200, 300).

9. Dispositif selon l'une des revendication précédente, **caractérisé en ce que** la première mâchoire comporte un interstice entre lesdites première et seconde patte égale à D, et **en ce que** ladite seconde mâchoire (300) comporte un interstice entre lesdites première et seconde patte égale à d, avec d<D.

10. Dispositif selon la revendication 2, **caractérisé en ce que** ledit corps de base (100) comporte, au niveau dudit cylindre de guidage (102) un évidement au niveau dudit picot pour faciliter la mise en place dudit ressort de rappel à spirale (400).

11. Dispositif selon la revendication 5, **caractérisé en ce que** ledit cylindre de guidage (102) ainsi que lesdites première et seconde lame (500, 600) sont configurées pour permettre l'insertion d'une tige.

## Patentansprüche

1. Verschlussvorrichtung für einen Schmuckartikel oder ein Schmuckstück, umfassend:
einen Grundkörper (100), der eine horizontale Basis (101) aufweist, die in ihrer Mitte mit einer Öffnung (102) durchbohrt ist, die dazu bestimmt ist, einen Zahnstift (1) aufzunehmen, wobei der Grundkörper (100) einen vertikalen Führungszylinder (102) und einen ersten (110) und einen zweiten Stützschenkel(120) aufweist, wobei der erste Stützschenkel in seinem unteren Teil eine erste Bohrung (111) aufweist, die dazu bestimmt ist, eine horizontale Baugruppe und einen Gelenkstift (800) aufzunehmen, wobei der zweite Stützschenkel (120) in seinem unteren Teil eine zweite Bohrung (121) aufweist, die dazu bestimmt ist, die Baugruppe und den Gelenkstift (800) aufzunehmen;
eine erste Klaue (200), die einen ersten Ansatz (210) mit einer dritten Bohrung (211) und einen zweiten Ansatz (220) mit einer vierten Bohrung (221) aufweist, wobei die dritte und vierte Bohrung so ausgelegt sind, dass diese mit der ersten und zweiten Bohrung (111, 121) fluchten bzw. ausgerichtet sind;
eine zweite Klaue (300) mit einem ersten Schenkel (310) mit einer fünften Bohrung (311) und mit einem zweiten Schenkel (320) mit einer sechsten Bohrung (321), wobei die fünfte (311) und die sechste (321) Bohrung so ausgelegt sind, dass diese mit der ersten und der zweiten Bohrung (111, 121) fluchten bzw. ausgerichtet sind;
wobei die Kanten der ersten und der zweiten Klaue (200; 300) ein leicht konvexes Profil haben und so ausgelegt sind, dass diese mit den Seiten der Stützschenkel (110, 120) zusammenwirken, um eine leichte Drehung der beiden Klauen (200, 300) um die Ausrichtungsachse der Bohrungen zu ermöglichen, um einen Verriegelungsmechanismus mit einer Zahnstange zu realisieren

2. Vorrichtung nach Anspruch 1, **dadurch gekennzeichnet, dass** der Grundkörper (100) oberhalb der ersten und zweiten Bohrung (111, 121) einen horizontalen Verstärkungsträger (103) aufweist, der die Stützschenkel(110, 120) mit dem Führungszylinder (120) verbindet, wobei der Verstärkungsträger (103) einen vertikalen Stift (104) aufweist, der in der Mitte des Raumes zwischen dem Führungsrohr (102) und dem Stützschenkel(120) angeordnet ist, wobei der vertikale Stift (104) zur Aufnahme einer Rückstellfeder (400) für den Verriegelungsmechanismus ausgebildet ist.

3. Vorrichtung nach Anspruch 2, **dadurch gekennzeichnet, dass** die Rückstellfeder (400) zwei Enden mit einem Winkel zwischen 70° und 110° und vorzugsweise gleich 85,5° aufweist, und
wobei die erste Klaue (200) eine erste Führungsnut (230) zum Führen eines ersten Endes der Spiralfeder (400) aufweist;
wobei die zweite Klaue (300) eine zweite Führungsnut (330) zum Führen eines zweiten Endes der Spiralfeder (400) aufweist;
wobei die Führung des ersten und zweiten Endes der Spiralfeder (400) eine Kraft bereitstellt, um die Klauen im Falle eines Druckanschlags an den Klauen in ihre Ausgangsposition zurückzustellen.

4. Vorrichtung nach Anspruch 3, **dadurch gekennzeichnet, dass** die Enden der Feder gekrümmt sind, um ihr Gleiten in den ersten (230) und zweiten (330) Führungsnuten zu erleichtern.

5. Vorrichtung nach Anspruch 1, **dadurch gekennzeichnet, dass** die erste Klaue (200) eine erste Auflagefläche (250) und, an dieser befestigt, einen erstenVerriegelungsflügel (500) mit einer Dicke, die der Verzahnungder Stange (1) entspricht, aufweist; und
die zweite Klaue (300) eine zweite Auflagefläche (350) und, an dieser befestigt, einen zweitenVerriegelungsflügel (GOO) mit einer Dicke, die der Verzahnung der Stange (1) entspricht, aufweist
wobei die ersten und zweiten Verriegelungsflügel U-förmig sind und relativ zueinander so positioniert sind, dass diese einen zentralen Raum bilden, der durch Fingerdruck, der eine Drehung der ersten und zweiten Klauen (200, 300) bewirkt, vergrößert werden kann.

6. Vorrichtung nach Anspruch 1, **dadurch gekennzeichnet, dass** die erste und zweite Klaue (200, 300) wie ein Entenschnabel geformt sind und auf der Außenfläche ein Oberflächenprofil zur Verbesserung der Wahrnehmung des Drucks auf die Finger des Benutzers aufweisen.

7. Vorrichtung nach Anspruch 5, **dadurch gekennzeichnet, dass** diese eine Abdeckung (700) aufweist, die an dem ersten und zweiten Flügeln anliegt, wobei die Abdeckung es ermöglicht, die Vorrichtung zu schließen.

8. Vorrichtung nach Anspruch 5, **dadurch gekennzeichnet, dass** der Führungszylinder (102) in seinem oberen Teil eine leicht abgerundete Form aufweist, um die jeweiligen Bewegungen des ersten und zweiten Flügels (500, 600) während der leichten Drehung der ersten und zweiten Klaue (200, 300) zu erleichtern.

9. Vorrichtung nach einem der vorhergehenden Ansprüche, **dadurch gekennzeichnet, dass** die erste Klaue einen Spalt zwischen der ersten und der zweiten Klaue der Breite gleich D aufweist, und dass die zweite Klaue (300) einen Spalt zwischen der ersten und der zweiten Klaufe der Breite gleich d hat, wobei gilt: d<D.

10. Vorrichtung nach Anspruch 2, **dadurch gekennzeichnet, dass** der Grundkörper (100) an dem Führungszylinder (102) eine Ausnehmung auf der Höhe des Stifts aufweist, um das Einführen der Spiral-Rückstellfeder (400) zu erleichtern.

11. Vorrichtung nach Anspruch 5, **dadurch gekennzeichnet, dass** der Führungszylinder (102) sowie der erste und zweite Flügel (500, 600) so ausgebildet sind, dass diese das Einführen einer Stange ermöglichen.

## Claims

1. A clasp device for a jewelry article comprising:
- a base body (100) having a horizontal base (101) pierced at its center with an orifice (102) for receiving a notched rod (1), said base body (100) comprising a vertical guide cylinder (102) and a first support leg (110) and a second support leg (120), wherein the first support leg has in its lower part a first bore (111) intended to receive a horizontal assembly and hinge pin (800), wherein the second support leg (120) has in its lower part a second bore (121) for receiving said assembly and hinge pin (800);
- a first jaw (200) having a first leg (210) having a third bore (211) and a second leg (220) having a fourth bore (221), said third and fourth bores being configured to come in alignment with said first and second bores (111, 121);
- a second jaw (300) having a first leg (310) having a fifth bore (311) and a second leg (320) having a sixth bore (321), said fifth (311) and sixth (321) bores being configured to come in alignment with said first and second bores (111, 121);
wherein edges of said first and second jaws (200; 300) have a slightly convex profile and configured to cooperate with sides of said support legs (110, 120) to allow a slight rotation about an alignment axis of the bores for a purpose of implementing a locking mechanism of a notched rod.

2. Device according to claim 1 **characterized in that** the base body (100) comprises, above said first and second bores (111, 121) a horizontal reinforcing beam (103) connecting said support legs (110, 120) to said guide cylinder (120), wherein said reinforcing beam (103) has a vertical pin (104) disposed in a middle of a space between said guide cylinder (102) and the support leg (120), said vertical pin (104) being configured to receive a spiral return spring (400) for the locking mechanism.

3. Device according to claim 2 **characterized in that** said spiral return spring (400) has two ends having an angle of between 70° and 110° and preferably equal to 85.5°, and
wherein said first jaw (200) has a first guide groove (230) for guiding a first end of said spiral return spring (400);
wherein said second jaw (300) has a second guide groove (330) for guiding a second end of said spiral spring (400);
wherein guiding said first and second ends of said spiral return spring (400) provides the restoring force of the jaws to their initial position when a pressure on said jaws is released.

4. Device according to claim 3 **characterized in that** the ends of said spring are curved so as to facilitate their sliding in said first (230) and second (330) guide grooves.

5. Device according to claim 1 **characterized in that**
said first jaw (200) has a first bearing surface (250) and fixed thereto, a first locking blade (500) having a thickness which corresponds to said notched rod (1); and
said second jaw (300) has a second bearing surface (350) and fixed thereto, a second locking blade (600) having a thickness which corresponds to said notched rod (1);
wherein said first and second locking blades are U-shaped and are positioned relative to one another so as to form a central space which can be enlarged when exerting a pressure will cause rotation of said first and second jaws (200, 300).

6. Device according to claim 1, **characterized in that** said first and second jaws (200, 300) have the shape of a duckbill comprising, on its outer surface, a surface profile making it possible to increase a user's feeling of a pressure exerted by his fingers.

7. Device according to claim 5 **characterized in that** it comprises a cover (700) abutting on said first and second blades, wherein said cover closes the device.

8. Device according to claim 5 **characterized in that** said guide cylinder (102) comprises, in its upper part, a slightly rounded shape so as to facilitate respective movements of said first and second blades (500, 600) when said first and second jaws (200, 300) slightly rotate.

9. Device according to anyone of the preceding claims, **characterized in that** the first jaw comprises a spacing between said first and second legs equal to D, and **in that** said second jaw (300) has a spacing between said first and second legs equal to d, with d <D.

10. Device according to claim 2, **characterized in that** said base body (100) comprises, at its guide cylinder (102), a recess at the level of the vertical pin so as to facilitate an introduction of a spiral return spring ( 400).

11. Device according to claim 5, **characterized in that** said guide cylinder (102) and a first and second blades (500, 600) are configured to allow an insertion of a pin.
